# EUROPÄISCHE PATENTSCHRIFT

(11) **EP 1 071 852 B1**
(45) Veröffentlichungstag und Bekanntmachung des Hinweises auf die Patenterteilung: **05.03.2003**
(21) Anmeldenummer: 99920550.3
(22) Anmeldetag: 23.03.1999
(51) Int. Cl.: E01B 21/00

(54) **SCHIENENANORDNUNG**
RAIL SYSTEM
ENSEMBLE RAIL

(30) Priorität: 15.04.1998 DE 19816425
(43) Veröffentlichungstag der Anmeldung: 31.01.2001
(73) Patentinhaber: PHOENIX AKTIENGESELLSCHAFT, 21079 Hamburg (DE)
(72) Erfinder: PAHL, Bernd, D-22547 Hamburg (DE); BLANK, Helmuth, D-21217 Seevetal (DE)
(86) Internationale Anmeldenummer: DE9900844
(87) Internationale Veröffentlichungsnummer: WO99053141

(56) Entgegenhaltungen:
- EP-A- 0 440 159
- EP-A- 0 672 790
- WO-A-95/30796
- DE-A- 3 345 388
- DE-A- 4 427 237

## Beschreibung

Die Erfindung betrifft eine Schienenanordnung, bestehend aus wenigstens
- einer Schiene, insbesondere Rillenschiene, umfassend einen Schienenkopf, Schienensteg und Schienenfuß, wobei die Schiene gegebenenfalls mit Spurstangen versehen ist;
- einem Fußprofil aus etastomerem Werkstoff, das unterhalb des Schienenfußes angeordnet ist, wobei das Fußprofil zumeist mehrere in Schienenlängsrichtung verlaufende Kanäle aufweist und zudem vorzugsweise beidseitig mit Flanschen versehen ist, die den Schienenfuß ganz oder teilweise umgreifen; sowie
- zwei Seitenprofilen, die die Schiene beidseitig umschließen, wobei
- jedes Seitenprofil ein Basisprofil aus Beton und ein Kopfprofil aus elastomerem Werkstoff umfaßt, wobei das Kopfprofil einerseits im Basisprofil mittels wenigstens eines Verankerungsfußtes, der im Querschnitt gesehen von schwalbenschwanzförmiger Struktur ist, fest verankert ist und andererseits im Bereich des Schienenkopfes elastisch an der Schiene anliegt.

Eine derartige Schienenanordnung ist beispielsweise aus den Druckschriften DE-C-33 45 388, DE-A-44 27 237 und EP-A-0 672 790 bekannt. Diesbezüglich wird insbesondere auf die Offenlegungsschrift DE-A-44 27 237 (Fig. 1) verwiesen.

Im Rahmen einer Weiterentwicklung besteht nun die Aufgabe der Erfindung darin, eine Schienenanordnung für alle Straßenanschlüsse (Asphaltdecken, Ortbeton, Fertigbetondecken, Pflastereindeckung etc.) bereitzustellen, und zwar für Einfederungen bis zu 1,5 mm und bei Straßenbahnachslasten von 6 bis 8 Tonnen, wobei zudem eine wirksame Körperschallisolierung gewährleistet sein muß.

Gelöst wird diese Aufgabe gemäß Kennzeichen des Patentanspruches 1 dadurch, daß die Verankerung des Kopfprofils mittels wenigstens eines Verankerungsfußtes, der im Querschnitt gesehen von schwalbenschwanzförmiger Struktur ist, erfolgt.

Zweckmäßige Ausgestaltungen der erfindungsgemäßen Schienenanordnung nach den Patentansprüchen 2 bis 15 sind:
- Die Verankerung des Kopfprofiles im Basisprofil aus Beton erfolgt mittels zwei bis drei Verankerungsfüßen. Außerdem weist das Kopfprofil wenigstens eine Dichtlippe auf und ist zudem bei großer Profildicke mit wenigstens einem in Schienenlängsrichtung verlaufenden Kanal versehen.
- Zwischen dem Basisprofil aus Beton und dem Eckbereich von Schienensteg und Schienenfuß befindet sich eine Matte aus elastomerem Werkstoff. Auf diese Weise erfolgt eine elastische Abstützung des Basisprofiles auf dem Schienenfuß.
- Hinsichtlich des Fußprofiles, des Kopfprofiles und der Matte gelten folgende Werkstoffparameter:

| | | |
|---|---|---|
| Fußprofil | Werkstoff | EPDM |
| | Shore Härte A | 35 ± 5 |
| | | |
| Kopfprofil | Werkstoff | SBR |
| | Shore Härte A | 60 ± 5 |
| | | |
| Matte | Werkstoff | EPDM |
| | Shore Härte | 60 ± 5 |

Ferner ist es von Vorteil, wenn das Fußprofil, das Kopfprofil und die Matte aus einem elektrisch isolierenden elastomeren Werkstoff, insbesondere in Verbindung mit den oben angegebenen Werkstofftypen, besteht, und zwar zwecks Reduzierung des Kriechstromanteiles und der Spannungskorrosion. Hinsichtlich der diesbezüglichen werkstoffspezifischen Maßnahmen wird auf die nachveröffentlichte deutsche Offenlegungsschrift 198 45 849 verwiesen.
- Das Basisprofil aus Beton weist zur Schienenfußseite hin Ausklinkungen für die Befestigung der Schienen auf dem Untergrund auf.
- Die Stirnfläche zweier aneinanderstoßenden Seitenprofile werden mittels einer dauerelastischen Paste abgedichtet.
- Die Montage des Seitenprofiles mit der Schiene erfolgt ohne Verklebung.

Die Erfindung wird nun anhand eines Ausführungsbeispiels unter Bezugnahme auf zwei schematische Zeichnungen erläutert. Es zeigen:
- Fig. 1: eine Schnittdarstellung der Schienenanordnung;
- Fig. 2: eine räumliche Darstellung eines Seitenprofiles.

In Verbindung mit diesen Figuren gilt folgende Bezugsziffernliste:
- 1: Schienenanordnung
- 2: Rillenschiene
- 3: Schienenkopf
- 4: Schienensteg
- 5: Schienenfuß
- 6: Raum für die Spurstangenbefestigung
- 7: Fußprofil aus elastomerem Werkstoff, insbesondere aus EPDM
Steifigkeit: 12 bis 24 KN/mm (bezogen auf 1 m Schienenlänge)
Fertigungslänge: bis 40 m
- 8: Kanäle mit rhombischer Querschnittsgestalt
- 9: Flansch
- 10: Seitenprofil
- 10': Seitenprofil
Fertigungslänge: 0,4 bis 1,5 m
- 11: Basisprofil aus Beton
- 11': Basisprofil aus Beton
- 12: Kopfprofil aus elastomerem Werkstoff, insbesondere aus SBR
- 12': Kopfprofil aus elastomerem Werkstoff, insbesondere aus SBR
- 13: Verankerungsfuß mit schwalbenschwanzförmiger Querschnittsgestalt
- 14: Dichtlippe
- 15: Kanal mit kreisförmiger Querschnittsgestalt
- 16: Matte aus elastomerem Werkstoff, insbesondere aus EPDM
- 17: Ausklinkung für die Befestigung der Schiene auf dem Untergrund (z.B. mittels Z-Stahlprofil oder Gantrex-Klemme)

Die Schienenanordnung **1** gemäß Fig. 1 besteht aus einer Rillenschiene **2**, umfassend einen Schienenkopf **3**, Schienensteg **4** und Schienenfuß **5**; ferner aus einem Fußprofil **7** aus elastomerem Werkstoff, das unterhalb des Schienenfußes angeordnet ist; sowie aus zwei Seitenprofilen **10** und **10'**. Das Fußprofil **7** weist mehrere in Schienenlängsrichtung verlaufende Kanäle **8** mit im wesentlichen rhombischer Querschnittsgestalt (im unbelasteten Zustand) auf. Außerdem ist das Fußprofil beidseitig mit Flanschen **9** versehen, die den Schienenfuß **5** umgreifen.

Die erfindungsgemäßen Seitenprofile **10** und **10'** umfassen wiederum ein Basisprofil **11** bzw. **11'** aus Beton und ein Kopfprofil **12** bzw. **12'** aus elastomerem Werkstoff, wobei die Kopfprofile jeweils mit drei Verankerungsfüßen **13** fest im Basisprofil verankert sind. Die Verankerungsfüße sind dabei im Querschnitt gesehen von schwalbenschwanzförmiger Gestalt. Außerdem liegt das Kopfprofil **12** bzw. **12'** im Bereich des Schienenkopfes **3** elastisch an der Schiene an, insbesondere in Verbindung mit jeweils einer Dichtlippe **14**. Ferner ist das Kopfprofil **12**, das eine größere Profildicke aufweist als das Kopfprofil **12'**, mit einem in Schienenlängsrichtung verlaufenden Kanal **15** mit im wesentlichen kreisförmiger Querschnittsgestalt (unbelasteter Zustand) versehen, was die Elastizität des Profilkörpers erhöht.

Zwischen dem Basisprofil **11** und **11'** aus Beton und dem Eckbereich von Schienensteg **4** und Schienenfuß **5** befindet sich eine Matte **16**, die wie auch das Basisprofil **7** und Kopfprofil **12** bzw. **12'** vorzugsweise aus einem elektrisch isolierenden elastomeren Werkstoff besteht.

Fig. 2 zeigt nun am Beispiel des Seitenprofiles **10'**, bestehend aus dem Basisprofil **11'** aus Beton und dem verankerten Kopfprofil **12'** aus elastomerem Werkstoff, eine Ausklinkung **17**, mit der das Basisprofil zur Schienenfußseite hin versehen ist. Diese Ausklinkung sorgt für den nötigen Freiraum für die Schienenbefestigung.

## Patentansprüche

1. Schienenanordnung (1), bestehend aus wenigstens
- einer Schiene, insbesondere Rillenschiene (2), umfassend einen Schienenkopf (3), Schienensteg (4) und Schienenfuß (5), wobei die Schiene gegebenenfalls mit Spurstangen versehen ist;
- einem Fußprofil (7) aus elastomerem Werkstoff, das unterhalb des Schienenfußes (5) angeordnet ist, wobei das Fußprofil zumeist mehrere in Schienenlängsrichtung verlaufende Kanäle (8) aufweist und zudem vorzugsweise beidseitig mit Flanschen (9) versehen ist, die den Schienenfuß (5) ganz oder teilweise umgreifen; sowie
- zwei Seitenprofilen (10, 10'), die die Schiene beidseitig umschließen; wobei
- jedes Seitenprofil (10, 10') ein Basisprofil (11,11') aus Beton und ein Kopfprofil (12, 12') aus elastomerem Werkstoff umfaßt, wobei das Kopfprofil einerseits im Basisprofil fest verankert ist und andererseits im Bereich des Schienenkopfes (3) elastisch an der Schiene anliegt, **dadurch gekennzeichnet, daß** die Verankerung des Kopfprofils (12, 12') mittels wenigstens eines Verankerungsfußes (13), der im Querschnitt gesehen von schwalbenschwanzförmiger Struktur ist, erfolgt.

2. Schienenanordnung nach Anspruch 1, **dadurch gekennzeichnet, daß** die Verankerung des Kopfprofiles (12, 12') mittels zwei bis drei Verankerungsfüßen (13) erfolgt.

3. Schienenanordnung nach Anspruch 1 oder 2, **dadurch gekennzeichnet, daß** das Kopfprofil (12, 12') wenigstens eine Dichtlippe (14) aufweist.

4. Schienenanordnung nach einem der Ansprüche 1 bis 3, **dadurch gekennzeichnet, daß** das Kopfprofil (12) bei großer Profildicke mit wenigstens einem in Schienenlängsrichtung verlaufenden Kanal (15) versehen ist.

5. Schienenanordnung nach einem der Ansprüche 1 bis 4, **dadurch gekennzeichnet, daß** das Kopfprofil (12, 12') aus einer Kautschukmischung auf Basis Styrol-Butadien-Kautschuk (SBR) besteht.

6. Schienenanordnung nach einem der Ansprüche 1 bis 5, **dadurch gekennzeichnet, daß** das Kopfprofil (12, 12') eine Shore Härte A von 60 ± 5 aufweist.

7. Schienenanordnung nach einem der Ansprüche 1 bis 6, **dadurch gekennzeichnet, daß** sich zwischen dem Basisprofil (11, 11') und dem Eckbereich von Schienensteg (4) und Schienenfuß (5) eine Matte (16) aus elastomerem Werkstoff befindet.

8. Schienenanordnung nach Anspruch 7, **dadurch gekennzeichnet, daß** die Matte (16) aus einer Kautschukmischung auf Basis Ethylen-Propylen-Dien-Mischpolymerisat (EPDM) besteht.

9. Schienenanordnung nach Anspruch 7 oder 8, **dadurch gekennzeichnet, daß** die Matte (16) eine Shore Härte A von 60 ± 5 aufweist.

10. Schienenanordnung nach einem der Ansprüche 1 bis 9, **dadurch gekennzeichnet, daß** das Basisprofil (11, 11') zur Schienenfußseite hin Ausklinkungen (17) für die Befestigung der Schienen auf dem Untergrund aufweist.

11. Schienenanordnung nach einem der Ansprüche 1 bis 10, **dadurch gekennzeichnet, daß** das Fußprofil (7) aus einer Kautschukmischung auf Basis EPDM besteht.

12. Schienenanordnung nach einem der Ansprüche 1 bis 11, **dadurch gekennzeichnet, daß** das Fußprofil (7) eine Shore Härte A von 35 ± 5 aufweist.

13. Schienenanordnung nach einem der Ansprüche 7 bis 12, **dadurch gekennzeichnet, daß** das Fußprofil, das Kopfprofil (12, 12') und die Matte (16) aus einem elektrisch isolierenden elastomeren Werkstoff bestehen.

14. Schienenanordnung nach einem der Ansprüche 1 bis 13, **dadurch gekennzeichnet, daß** die Stirnflächen zweier aneinanderstoßenden Seitenprofile (10, 10') mittels einer dauerelastischen Paste abgedichtet sind.

15. Schienenanordnung nach einem der Ansprüche 1 bis 14, **dadurch gekennzeichnet, daß** die Montage des Seitenprofiles (10,10') ohne Verklebung mit der Schiene erfolgt.

## Claims

1. Rail arrangement (1), consisting of at least
- a rail, in particular grooved rail (2), comprising a rail head (3), rail web (4) and rail foot (5), the rail possibly being provided with track rods;
- a foot profile (7) made of elastomer material which is arranged underneath the rail foot (5), the foot profile generally exhibiting a plurality of channels (8) running in the longitudinal direction of the rail and in addition preferably being provided on both sides with flanges (9) which wholly or partly embrace the rail foot (5), and
- two side profiles (10, 10') which enclose the rail on both sides,
each side profile (10, 10') comprising a base profile (11, 11') made of concrete and a head profile (12,12') made of elastomer material, the head profile on the one hand being firmly anchored in the base profile and on the other hand bearing elastically on the rail in the area of the rail head (3),
**characterised in that** the anchoring of the head profile (12, 12') is effected by means of at least one anchoring foot (13) which, viewed in cross-section, is of dovetail-shaped structure.

2. Rail arrangement according to claim 1, **characterised in that** the anchoring of the head profile (12, 12') is effected by means of two to three anchoring feet (13).

3. Rail arrangement according to claim 1 or 2, **characterised in that** the head profile (12, 12') exhibits at least one sealing lip (14).

4. Rail arrangement according to one of claims 1 to 3, **characterised in that** the head profile (12) with a large profile thickness is provided with at least one channel (15) running in the longitudinal direction of the rail.

5. Rail arrangement according to one of claims 1 to 4, **characterised in that** the head profile (12, 12') is made of a rubber mixture based on styrene butadiene rubber (SBR).

6. Rail arrangement according to one of claims 1 to 5, **characterised in that** the head profile (12, 12') has a Shore A hardness of 60 ± 5.

7. Rail arrangement according to one of claims 1 to 6, **characterised in that** a mat (16) made of elastomer material is located between the base profile (11, 11') and the corner area of the rail web (4) and rail foot (5).

8. Rail arrangement according to claim 7, **characterised in that** the mat (16) is made of a rubber mixture based on ethylene propylene diene mixed polymer (EPDM).

9. Rail arrangement according to claim 7 or 8, **characterised in that** the mat (16) has a Shore A hardness of 60 ± 5.

10. Rail arrangement according to one of claims 1 to 9, **characterised in that** on the rail foot side the base profile (11, 11') exhibits latching recesses (17) for fastening the rails on the substrate.

11. Rail arrangement according to one of claims 1 to 10, **characterised in that** the foot profile (7) is made of a rubber mixture based on EPDM.

12. Rail arrangement according to one of claims 1 to 11, **characterised in that** the foot profile (7) has a Shore A hardness of 35 ± 5.

13. Rail arrangement according to one of claims 7 to 12, **characterised in that** the foot profile, the head profile (12, 12') and the mat (16) are made of an electrically insulating elastomer material.

14. Rail arrangement according to one of claims 1 to 13, **characterised in that** the front end faces of two abutting side profiles (10, 10') are sealed by means of a permanently elastic paste.

15. Rail arrangement according to one of claims 1 to 14, **characterised in that** the side profile (10, 10') is fitted without gluing to the rail.

## Revendications

1. Ensemble rail (1), composé d'au moins
- un rail, en particulier rail à gorge (2), comprenant une tête de rail (3), une âme de rail (4) et un pied de rail (5), le rail étant muni le cas échéant de barres d'accouplement ou traverses ;
- un profilé de pied (7) réalisé en matériau élastomère, disposé au-dessous du pied de rail (5), le profilé de pied présentant au moins plusieurs canaux (8) s'étendant dans la direction longitudinale du rail et de plus, de préférence, étant muni de part et autre de rebords (9) entourant partiellement ou totalement le pied de rail (5); et
- deux profilés latéraux (10, 10') entourant de part et autre le rail ; où
- chaque profilé latéral (10, 10') comprend un profil de base (11, 11') en béton et un profilé de tête (12, 12') en matériau élastomère, le profilé de tête, d'une part, étant ancré fermement dans le profil de base et, d'autre part, appuyant dans la zone de la tête de rail (3) élastiquement sur le rail, **caractérisé en ce que** l'ancrage du profilé de tête (12, 12') s'effectue à l'aide d'au moins un pied d'ancrage (13) ayant, en vue en coupe transversale, une structure en forme de queue d'aronde.

2. Ensemble rail selon la revendication 1, **caractérisé en ce que** l'ancrage du profilé de tête (12, 12') s'effectue à l'aide de deux à trois pieds d'ancrage (13).

3. Ensemble rail selon la revendication 1 ou 2, **caractérisé en ce que** le profilé de tête (12, 12') présente au moins une lèvre d'étanchéité (14).

4. Ensemble rail selon l'une des revendications 1 à 3, **caractérisé en ce que** le profilé de tête (12), dans le cas où le profilé est d'une grande épaisseur, est muni d'au moins un canal (15) s'étendant dans la direction longitudinale du rail.

5. Ensemble rail selon l'une des revendications 1 à 4, **caractérisé en ce que** le profilé de tête (12, 12') est formé d'un mélange de caoutchouc à base de caoutchouc au butadiène-styrène (SBR).

6. Ensemble rail selon l'une des revendications 1 à 5, **caractérisé en ce que** le profilé de tête (12; 12') présente une dureté shore A de 60 ± 5.

7. Ensemble rail selon l'une des revendications 1 à 6, **caractérisé en ce qu'**entre le profil de base (11, 11') et la zone d'angle de l'âme de rail (3) et du pied de rail (5) est placé un matelas (16) en matériau élastomère.

8. Ensemble rail selon la revendication 7, **caractérisé en ce que** le matelas (16) est formé d'un mélange de caoutchoucs à base de polymérisats mélangés éthylène-propylène-dyène (EPDM).

9. Ensemble rail selon la revendication 7 ou 8, **caractérisé en ce que** le matelas (16) est d'une dureté shore A de 60 ± 5.

10. Ensemble rail selon l'une des revendications 1 à 9, **caractérisé en ce qu'**entre le profil de base (11, 11') présente, du côté du pied de rail, des mortaises (17) pour la fixation des rails au sol.

11. Ensemble rail selon l'une des revendications 1 à 10, **caractérisé en ce que** le profilé de pied (7) est formé d'un mélange de caoutchoucs à base d'EPDM.

12. Ensemble rail selon l'une des revendications 1 à 11, **caractérisé en ce que** le profilé de pied (7) présente une dureté shore A de 35 ± 5.

13. Ensemble rail selon l'une des revendications 1 à 12, **caractérisé en ce que** le profilé de pied, le profilé de tête (12, 12') et le matelas (16) sont formé d'un matériau élastomère, isolant de l'électricité.

14. Ensemble rail selon l'une des revendications 1 à 13, **caractérisé en ce que** les faces frontales de deux profilés latéraux (10, 10') se jointoyant sont étanchéifiées à l'aide d'une pâte à élasticité permanente.

15. Ensemble rail selon l'une des revendications 1 à 14, **caractérisé en ce que** le montage du profilé latéral (10, 10') s'effectue sans collage au rail.
